# FASCICULE DE BREVET EUROPEEN

(11) **EP 3 925 736 B1**
(45) Date de publication et mention de la délivrance du brevet: **28.12.2022**
(21) Numéro de dépôt: 21179345.0
(22) Date de dépôt: 14.06.2021
(51) Int. Cl.: B25G 1/10, B25B 9/02, E05B 1/00

(54) **METHODE ET OUTIL DE MANIPULATION A DISTANCE POUR EVITER UNE CONTAMINATION**
VERFAHREN UND FERNBEDIENUNGSWERKZEUG ZUR VERMEIDUNG VON KONTAMINATION
MEHOD AND REMOTE HANDLING TOOL FOR PREVENTING CONTAMINATION

(30) Priorité: 17.06.2020 FR 2006330
(43) Date de publication de la demande: 22.12.2021
(73) Titulaire: Commissariat à l'énergie atomique et aux énergies alternatives, 75015 Paris (FR)
(72) Inventeur: PARRENIN, Cédric, 21120 IS-SUR-TILLE (FR)
(74) Mandataire: Brevalex

(56) Documents cités:
- WO-A1-2019/186239
- CA-A1- 2 780 271
- US-A1- 2020 086 477
- US-B1- 7 387 324

## Description

### DOMAINE TECHNIQUE

L'invention se rapporte à une méthode et un outil de manipulation à distance pour limiter la contamination, notamment bactériologique, d'un utilisateur par une surface d'un objet à manipuler et pour limiter la contamination d'une surface d'un objet à manipuler par l'utilisateur.

### ÉTAT DE LA TECHNIQUE ANTÉRIEURE

Il existe des outils de manipulation à distance pour limiter la contamination bactériologique d'un utilisateur ou d'une surface, par exemple en forme de crochet ou d'une poignée complémentaire de porte.

Une poignée complémentaire de porte est fixée à la porte, en particulier à la poignée de la porte, pour ouvrir la porte en tirant la porte sans que l'utilisateur utilise sa main. La poignée complémentaire de porte peut tout de même contaminer différents utilisateurs. Elle ne permet pas à un utilisateur de manipuler en toute sécurité d'autres objets que la porte sur laquelle elle est installée.

Un outil de manipulation à distance formé par un crochet peut requérir un effort physique important de la part d'un utilisateur pour actionner le levier d'une poignée de porte, en particulier si la porte est lourde ou si elle présente une résistance importante à l'ouverture telle qu'une porte en milieu industriel ou une porte qui comporte un ferme porte.

Par ailleurs, il existe un risque de contamination de l'utilisateur par le crochet si l'utilisateur n'est pas suffisamment attentif lorsqu'il saisit le crochet. Le document US 7 387 324 B1 divulgue un outil selon le préambule de la revendication 1. Le document US 2020/086477 A1 décrit encore un autre outil de manipulation.

### EXPOSÉ DE L'INVENTION

L'invention vise à résoudre au moins partiellement les problèmes rencontrés dans les solutions de l'art antérieur.

A cet égard, l'invention a pour objet un outil de manipulation à distance pour limiter la contamination d'un utilisateur de l'outil ou d'une surface par l'utilisateur de l'outil. L'outil comprend un tube, un crochet et un moyen de guidage du crochet. Le tube forme un manche pour l'utilisateur.

Le crochet est mobile par rapport au tube entre une position rentrée et une position déployée. En position rentrée, le crochet est à l'intérieur du tube. En position déployée, le crochet est situé à l'extérieur du tube et le crochet est configuré pour manipuler un objet dans une première position de manipulation.

Le moyen de guidage du crochet est configuré pour guider le déplacement du crochet relativement au tube entre la position rentrée et la position déployée sans contact de l'utilisateur avec le crochet et avec l'intérieur du tube.

Le tube est configuré pour être inséré autour d'une poignée dans une deuxième position de manipulation de l'outil dans laquelle le crochet est en position rentrée, pour que l'utilisateur actionne la poignée au moyen du manche formé par le tube.

L'outil de manipulation à distance limite les risques de contamination, notamment bactériologique, d'un utilisateur par une surface d'un objet à manipuler et d'une surface d'un objet à manipuler par l'utilisateur, au moyen d'un outil de manipulation à distance qui peut être personnel, transportable, sûr et réutilisable. En particulier, l'outil de manipulation à distance est démontable pour faciliter son nettoyage ou sa désinfection.

L'outil de manipulation à distance offre une grande variété d'utilisations, telles que l'actionnement d'une touche, d'un bouton, d'un terminal, ou d'une poignée fixe ou d'une poignée pivotante, avec un effort physique requis de la part de l'utilisateur qui est limité. Il peut être utilisé par exemple pour ouvrir une porte et/ou une fenêtre, actionner un clavier ou un interrupteur. Il permet d'actionner des poignées de portes qui sont difficiles à ouvrir telles que des portes coupe-feu, des portes particulièrement lourdes ou des portes qui comprennent un ferme porte. Il peut être utilisé par un public empêché tel qu'une personne dans un fauteuil roulant.

Selon une particularité de réalisation, le moyen de guidage est configuré pour guider le crochet le long du tube, en particulier le long d'une surface interne du tube.

De préférence, le moyen de guidage est configuré pour guider le crochet le long du tube par coulissement.

De préférence, le moyen de guidage est configuré pour guider le crochet en translation, notamment en translation rectiligne.

De préférence, le moyen de guidage est configuré pour guider le crochet sous l'effet du poids du crochet et/ou d'un ressort.

Selon une autre particularité de réalisation, le moyen de guidage comprend une rainure et une nervure engageant la rainure pour guider le crochet relativement au tube.

De préférence, la rainure et la nervure s'étend parallèlement à un axe longitudinal du tube.

De préférence, une surface latérale interne du tube comprend la nervure et le crochet comprend la rainure qui est conçue pour engager mécaniquement la nervure.

Selon une particularité de réalisation, l'outil comprend un organe de blocage du crochet qui est configuré pour bloquer le crochet en position déployée.

En plus ou en variante, l'outil comprend un organe de blocage du crochet en position rentrée.

De préférence, l'organe de blocage du crochet comprend une rainure de blocage du crochet et/ou un couvercle de l'outil.

De préférence, le couvercle est configuré pour pivoter relativement au tube en engageant mécaniquement le crochet pour bloquer le crochet en position déployée et pour que l'outil soit bloqué dans la première position de manipulation.

Selon une autre particularité de réalisation, l'outil comprend un limiteur de course du crochet qui est configuré pour limiter une course du crochet relativement au tube.

De préférence, le limiteur de course comprend un épaulement interne du tube contre lequel le crochet est configuré pour venir en butée.

Selon une particularité de réalisation, l'outil comprend un couvercle et un fond pour le tube, le couvercle et/ou le fond est mobile relativement au tube entre une position d'ouverture du tube et une position de fermeture du tube.

De préférence, le fond comprend un œillet pour le passage d'un lacet de portage de l'outil et/ou d'un câble déroulant.

Selon une autre particularité de réalisation, l'outil comprend un organe de verrouillage du couvercle qui est configuré pour verrouiller le couvercle dans la position de fermeture du tube.

De préférence, l'organe de verrouillage comprend un ergot et une agrafe engageant l'ergot.

Très préférentiellement, le couvercle comprend l'agrafe et l'ergot est rigidement solidaire du tube. L'ergot est par exemple fixé au tube ou monobloc avec le tube.

Selon une particularité de réalisation, le couvercle comprend une zone de contact pour un doigt de l'utilisateur pour qu'il déplace le couvercle entre la position d'ouverture et la position de fermeture, notamment en faisant pivoter le couvercle.

De préférence, la zone de contact est délimitée par un rebord incurvé qui est destiné à épouser un contour du doigt de l'utilisateur sur la zone de contact lors du déplacement du couvercle entre sa position d'ouverture et sa position de fermeture.

Selon une autre particularité de réalisation, l'outil est configuré pour actionner dans la première position de manipulation une poignée fixe qui a deux extrémités fixes, un terminal, une touche et/ou un bouton.

Selon une autre particularité de réalisation, l'outil est configuré pour actionner dans la deuxième position de manipulation une poignée ayant une extrémité libre telle qu'une poignée pivotante.

De préférence, l'extrémité de la poignée est en butée contre le crochet à l'intérieur du tube.

L'outil peut notamment être utilisé dans les transports en commun, dans la première position de manipulation et/ou dans la deuxième position de manipulation.

Selon une particularité de réalisation, le crochet comprend un peigne et une embase qui est configurée pour centrer le peigne relativement au tube. Le peigne comprend une dent qui s'étend au moins partiellement radialement depuis une tige du peigne.

De préférence, une direction longitudinale du peigne est perpendiculaire à l'embase.

De préférence, le crochet comprend un bout d'appui qui est situé à une extrémité longitudinale libre du crochet qui est opposée à l'embase, pour appuyer sur un terminal, une touche et/ou un bouton. Le terminal comprend par exemple un écran tactile.

De préférence, le crochet comprend un évidement pour engager mécaniquement un loquet et pour tourner le loquet et/ou pour engager mécaniquement une clé dans une serrure et pour tourner la clé.

Selon une autre particularité de réalisation, l'outil comprend une pluralité de peignes ou de crochets qui peuvent être raccordés de manière interchangeables au tube.

L'invention porte également sur un procédé d'utilisation de l'outil de manipulation à distance dans la deuxième position de manipulation. Le procédé d'utilisation comprend l'insertion du tube autour d'une poignée ayant une extrémité libre telle qu'une poignée pivotante.

De préférence, l'extrémité de la poignée est en butée contre le crochet à l'intérieur du tube.

Le procédé d'utilisation comprend l'actionnement de la poignée ayant une extrémité libre, en faisant notamment pivoter la poignée au moyen du tube qui est situé autour de la poignée.

De préférence, le tube et la poignée forment conjointement un levier pour ouvrir une porte ou une fenêtre.

De préférence, le procédé d'utilisation comprend l'ouverture du couvercle par l'utilisateur avec son doigt en déplaçant le couvercle de sa position de fermeture à sa position d'ouverture, notamment en faisant pivoter le couvercle.

L'invention a également trait à un procédé d'utilisation d'un outil de manipulation à distance dans la première position de manipulation.

Le procédé d'utilisation comprend le renversement du tube avec le couvercle orienté vers le sol et le couvercle dans la position d'ouverture pour guider le crochet vers la position déployée sous l'effet du poids du crochet.

Le procédé d'utilisation comprend l'actionnement d'une poignée fixe qui a deux extrémités fixes, un terminal, une touche et/ou un bouton par le crochet lorsque l'outil est dans la première position de manipulation.

De préférence, le procédé d'utilisation comprend l'ouverture du couvercle par l'utilisateur avec son doigt en déplaçant le couvercle de sa position de fermeture à sa position d'ouverture, notamment en faisant pivoter le couvercle.

De préférence, le procédé d'utilisation comprend le blocage du crochet en position déployée, en faisant pivoter le couvercle pour qu'il engage mécaniquement le crochet de manière à ce que l'outil soit bloqué dans la première position de manipulation.

### BRÈVE DESCRIPTION DES DESSINS

La présente invention sera mieux comprise à la lecture de la description d'exemples de réalisation, donnés à titre purement indicatif et nullement limitatif, en faisant référence aux dessins annexés sur lesquels :
- la figure 1 est une représentation schématique partielle en perspective d'un outil de manipulation à distance selon un premier mode de réalisation, dans une première position de manipulation ;
- la figure 2 est une représentation éclatée de l'outil de manipulation à distance selon le premier mode de réalisation ;
- la figure 3 est une représentation en perspective d'un crochet de l'outil de manipulation à distance selon le premier mode de réalisation ;
- la figure 4 est une représentation de dessus de l'outil de manipulation à distance selon le premier mode de réalisation, le couvercle étant en position d'ouverture ;
- la figure 5 est une représentation de dessus de l'outil de manipulation à distance selon le premier mode de réalisation, le couvercle étant en position de fermeture ;
- la figure 6 est une représentation schématique de l'intérieur du tube de l'outil de manipulation à distance ;
- la figure 7 est une représentation de l'outil de manipulation à distance dans une première position de manipulation pour actionner une poignée fixe d'une porte de réfrigérateur;
- la figure 8 est une représentation de l'outil de manipulation à distance dans une deuxième position de manipulation pour actionner une poignée mobile d'une porte vitrée ;
- la figure 9 est une représentation de l'outil de manipulation à distance dans une première position de manipulation pour actionner un bouton de commande d'un interrupteur;
- la figure 10 est une représentation de l'outil de manipulation à distance dans une première position de manipulation pour actionner une touche 12 d'un clavier ;
- les figures 11a, 11b, 11c illustrent un procédé d'utilisation de l'outil dans une première position de manipulation ;
- la figure 12 illustre un procédé d'utilisation de l'outil dans une deuxième position de manipulation ;
- la figure 13 est une représentation schématique partielle en perspective d'un outil de manipulation à distance selon un deuxième mode de réalisation, dans une première position de manipulation.

### EXPOSÉ DÉTAILLÉ DE MODES DE RÉALISATION PARTICULIERS

Des parties identiques, similaires ou équivalentes des différentes figures portent les mêmes références numériques de façon à faciliter le passage d'une figure à l'autre.

Les figures 1 à 12 représentent un outil 1 de manipulation à distance selon un premier mode de réalisation de l'invention. L'outil 1 de manipulation à distance comporte un tube 2, un couvercle 6, un fond 8, un crochet 4 qui est mobile relativement au tube 2, et une tige de pivotement 9 du couvercle. L'outil 1 est conçu pour manipuler un objet à distance en évitant la contamination, notamment bactériologique, d'un utilisateur par une surface de l'objet à manipuler et pour limiter la contamination d'une surface de l'objet à manipuler par l'utilisateur. En pratique, l'outil 1 évite à l'utilisateur d'entrer en contact mécanique direct d'une surface qu'il est susceptible de contaminer bactériologiquement ou qui est susceptible de le contaminer bactériologiquement.

L'outil 1 comprend une première position de manipulation, qui est représentée à la figure 1, dans laquelle le crochet 4 est dans une position déployée, une deuxième position de manipulation, qui est représentée à la figure 8, dans laquelle le crochet 4 est dans une position rentrée, et une position de repos et de rangement, qui est représentée à la figure 5, dans laquelle le tube 2 est fermé à ses deux extrémités longitudinales et dans laquelle le crochet 4 est en position rentrée.

Le tube 2 comporte une paroi annulaire 20 qui est cylindrique de section circulaire autour d'un axe longitudinal X-X de l'outil. Le tube 2 est délimité radialement vers l'intérieur par une surface latérale interne S2 de la paroi 20 et radialement vers l'extérieur par une surface latérale externe S1 de la paroi 20. Le tube 2 est conçu pour être fermé axialement à une première extrémité axiale 20a du tube par le fond 8 et à une deuxième extrémité axiale 20b du tube par le couvercle 6, au moins en position de repos et de rangement de l'outil 1.

Dans le présent document et dans la suite de l'exposé, une direction axiale est une direction qui est parallèle à l'axe longitudinal X-X de l'outil, une direction radiale est une direction qui est perpendiculaire et sécante avec l'axe longitudinal X-X de l'outil et une direction ortho radiale est une direction qui est localement orthogonale à une direction radiale et à une direction axiale. La direction axiale correspond généralement à la direction de la hauteur.

Dans le premier mode de réalisation, la surface latérale externe S1 est lisse. La paroi 20 du tube 2 et la surface latérale externe S1 forment un manche pour une main M de l'utilisateur, par lequel il saisit et manipule l'outil 1.

La surface latérale interne S2 du tube délimite une cavité 27 de logement du crochet 4 en position rentrée, lorsque l'outil 1 est dans la première position de manipulation ou lorsqu'il est dans la position de rangement et de repos.

La paroi 20 et la surface latérale interne S2 comprennent une nervure 22 de guidage qui est configurée pour guider le crochet 4 relativement au tube 2 entre la position rentrée et la position déployée du crochet 4 et réciproquement. La surface latérale interne S2 du tube est lisse en dehors de la nervure 22 de guidage et de l'épaulement interne 24 qui la prolonge axialement.

La paroi et la surface latérale interne S2 comprennent un épaulement interne 24 qui est situé à proximité de la deuxième extrémité axiale 20b et qui est situé à une extrémité longitudinale de la nervure de guidage 22. L'épaulement interne 24 est une butée axiale qui limite la course du crochet 4 relativement au tube 2 lorsqu'il se déplace de la position rentrée à la position déployée. L'épaulement interne 24 sert de limiteur de course du crochet.

Le tube 2 comporte un œil 28 pour insérer la tige 9 de pivotement du couvercle. L'œil 28 est situé à la deuxième extrémité axiale 20b du tube et il est en saillie de la paroi 20 radialement vers l'extérieur du tube 2. La tige 9 de pivotement est rigidement solidaire de l'orifice traversant de l'œil 28.

Le tube 2 comprend un ergot 26 qui est conçu pour verrouiller le couvercle 6 dans sa position de fermeture lorsqu'il engage mécaniquement une agrafe 66 du couvercle 6. L'ergot 26 est situé à la deuxième extrémité axiale 20b du tube et il est en saillie radialement vers l'extérieur du tube 2. Il est diamétralement opposé à l'œil 28 relativement à la cavité 27 de logement du crochet.

Le fond 8 a une forme adaptée à celle du tube 2 qu'il obture hermétiquement à son extrémité axiale inférieure 20a, notamment une forme adaptée à celle de la nervure de guidage 22. Il a une forme générale de disque dans le premier mode de réalisation représenté. Le fond 8 est amovible dans le premier mode de réalisation représenté. Il comporte un œillet 82 qui est traversé par un orifice 81 de passage d'un lacet ou d'un câble déroulant, pour transporter l'outil 1 à la main.

Le couvercle 6 a une forme adaptée à celle du tube 2. Il a une forme générale de disque dans le premier mode de réalisation représenté. Le couvercle 6 est mobile par rapport au tube 2 entre une position de fermeture qui est représentée à la figure 5 et une position d'ouverture qui est représentée à la figure 4. En position de fermeture, le couvercle 6 obture hermétiquement la cavité 27 de logement du crochet 4 et il permet notamment de retenir le crochet 4 dans la cavité 27. En position d'ouverture, le couvercle 6 libère l'accès à la cavité 27 de logement pour permettre au crochet 4 de se déplacer relativement au tube 2 entre la position rentrée et la position déployée. Le couvercle 6 pivote entre sa position d'ouverture et sa position de fermeture, dans le premier mode de réalisation représenté.

Le couvercle 6 est délimité axialement vers l'extérieur par une surface externe S4. Il comporte un rebord incurvé 62, une oreille 63 de passage de la tige 9 de pivotement et une agrafe 66.

Le rebord incurvé 62 est en saillie de la surface externe S4 et il divise la surface externe S4 entre une portion interne S4a et une portion externe S4b. Il a une forme générale en arc de cercle. Le rebord incurvé 62 est conçu pour épouser le contour d'un doigt D de l'utilisateur, par exemple son pouce. Il sert notamment de rebord de poussée pour ouvrir le couvercle en poussant le rebord avec le doigt D.

La portion interne S4a et le rebord incurvé 62 forment conjointement une zone de contact 60 pour un doigt D de l'utilisateur lorsqu'il déplace le couvercle de sa position de fermeture à sa position d'ouverture. Cette zone de contact 60 comporte un marquage 61 pour l'utilisateur telle qu'une flèche ou une empreinte de doigt.

La portion externe S4b comporte l'agrafe 66 et l'oreille 63 de passage de la tige 9 de pivotement. Elle forme par exemple la majorité de la surface externe S4.

L'oreille 63 de passage de la tige 9 de pivotement est diamétralement opposée de l'agrafe 66 relativement à la surface externe S4 du couvercle. L'oreille 63 est espacée axialement et elle est sensiblement alignée axialement avec l'œil 28 du tube. Elle est traversée par la tige 9 de pivotement, dont elle est notamment rigidement solidaire. La tige 9 de pivotement est par exemple montée serrée dans un orifice traversant de l'œil 28 et dans un orifice traversant de l'oreille 63, le couvercle 6 pivotant autour d'un axe longitudinal Z-Z de la tige 9 de pivotement qui est parallèle à l'axe longitudinal X-X du tube.

L'agrafe 66 est en saillie radialement vers l'extérieur du tube 2. Elle est configurée pour tourner relativement à l'ergot 26 entre la position de fermeture et la position d'ouverture. L'agrafe 66 et l'ergot 26 forment conjointement un organe de verrouillage du couvercle, qui est configuré pour verrouiller le couvercle 6 en position de fermeture lorsque l'agrafe 66 engage mécaniquement l'ergot 26.

Le crochet 4 comporte un peigne 40 et une embase 5. Le crochet 4 est mobile relativement au tube 2 depuis la position rentrée dans laquelle il est situé à l'intérieur du tube 2 et la position déployée dans laquelle le peigne 40 est en saillie à l'extérieur du tube 2.

Le crochet 4 sert à manipuler à distance un objet 15 lorsque l'outil 1 est dans la première position de manipulation. Le crochet 4 permet notamment d'actionner une poignée fixe 17 qui a deux extrémités fixes, un terminal, une touche 12 et/ou un bouton 11.

Le peigne 40 comporte une base 46, une tige 42 et au moins une dent 44. Il est monobloc. La direction longitudinale X1-X1 de la tige 42 est la direction longitudinale du crochet, la tige 42 reliant la dent 44 à la base 46. La direction longitudinale X1-X1 de la tige 42 est parallèle à l'axe longitudinal X-X du tube 2, pour pouvoir ranger facilement le peigne 40 dans le tube 2. Dans le premier mode de réalisation représenté, le peigne 40 comporte une seule dent 44 qui est située longitudinalement à une extrémité distale du peigne 40 et qui est opposée axialement à la base 46.

La dent 44 s'étend radialement depuis la tige 42 entre une première extrémité proximale 44a à laquelle elle est reliée à la tige 42 jusqu'à une extrémité distale 44b qui est libre. L'extrémité distale 44b peut former un épaulement pour favoriser la préhension d'une poignée fixe 17 par la dent 44.

La dent 44 comporte un évidement 45 de passage d'un loquet, à proximité de l'extrémité proximale 44a de la dent 44. L'évidement 45 sert à engager mécaniquement un loquet et à le tourner, par exemple pour ouvrir à distance une porte ou un volet.

Le peigne 40 comporte un bout d'appui 48 est situé longitudinalement à une extrémité distale du crochet qui est opposée à l'embase 5. Le bout d'appui 48 sert à appuyer sur un bouton 11 de commande, par exemple celui d'un interrupteur 15b qui est représenté à la figure 8. Il sert à appuyer sur une touche 12, par exemple celle d'un téléphone 15d ou d'un digicode. Il peut également servir pour appuyer sur un autre terminal tel qu'un écran tactile.

La base 46 est par exemple sensiblement parallèle à la dent 44 et perpendiculaire à la tige 42. Elle sert à raccorder mécaniquement le peigne 40 à l'embase 5. Elle est raccordée rigidement de manière détachable à l'embase 5, en étant par notamment insérée dans une rainure 51 de centrage.

La base 46 comporte une rainure 55 de blocage qui est configurée pour bloquer le crochet 4 en position déployée en engageant un rebord circonférentiel du couvercle 6. La rainure 55 de blocage vient engager le couvercle 6 lorsque le couvercle 6 pivote de sa position d'ouverture vers sa position de fermeture tandis que le crochet 4 est en position déployée, pour que l'outil 1 soit bloqué dans la première position de manipulation. La rainure de blocage 55 et le couvercle 6 forment conjointement un organe de blocage du crochet 4 dans la position déployée.

L'embase 5 a un contour externe sensiblement circulaire qui est traversé jusqu'au centre de ce cercle par la rainure 51 de centrage. La rainure 51 de centrage est sensiblement rectiligne. Elle sert à centrer le peigne 40 relativement au tube 2 par l'intermédiaire de l'embase 5. La tige 42 du peigne s'étend sensiblement au centre de l'embase 5 et elle s'étend perpendiculairement à l'embase 5, par engagement de la base 46 dans la rainure 51 de centrage de l'embase 5.

L'embase 5 comporte également une rainure de guidage 53 qui est réalisée au niveau du contour externe de l'embase 5. La rainure de guidage 53 est configurée pour engager mécaniquement la nervure de guidage 22 de la paroi 20 du tube par coopération de forme, pour faire coulisser le crochet 4 relativement au tube 2 le long de la nervure de guidage 22. La rainure de guidage 53 et la nervure de guidage 22 forment conjointement un moyen de guidage pour guider le déplacement du crochet 4 relativement au tube 2 depuis sa position rentrée jusqu'à sa position déployée et réciproquement.

Dans le premier mode de réalisation, la rainure de guidage 53 et la nervure de guidage 22 sont orientées axialement. La nervure de guidage 22 et la rainure de guidage 53 forment conjointement un moyen de guidage du crochet 4 relativement au tube 2 qui est configuré pour guider le crochet 4 relativement au tube 2 axialement en translation rectiligne.

Le procédé d'utilisation de l'outil 1 pour manipuler un objet 15 dans la première position de manipulation est décrit ci-dessous en référence plus spécifiquement aux figures 7, 9, 10, 11a, 11b, et 11c.

En référence à la figure 11a, le procédé d'utilisation 200 de l'outil 1 dans la première position de manipulation démarre par l'ouverture 201 éventuelle du couvercle 6 par l'utilisateur avec son doigt D qui est placé sur la zone de contact 60 du couvercle 6 et en faisant pivoter le couvercle 6 depuis sa position de fermeture jusqu'à sa position d'ouverture.

En référence à la figure 11b, le procédé d'utilisation 200 de l'outil 1 comporte le renversement 203 du tube 2 avec le couvercle 6 qui est orienté vers le sol. Le changement d'orientation de l'axe longitudinal X-X du tube 2 relativement au sol avec le couvercle 6 dans sa position d'ouverture sert à déplacer le crochet 4 sous l'effet de son poids, en le guidant depuis sa position rentrée jusqu'à sa position déployée lors d'une étape de déploiement 205 du crochet 4.

En référence à la figure 11c, le procédé d'utilisation 200 de l'outil 1 se poursuit par le blocage 207 du crochet 4 en position déployée, en faisant pivoter le couvercle 6, par exemple selon la position R1, depuis sa position d'ouverture vers sa position de fermeture pour qu'il engage mécaniquement le crochet 4. L'outil 1 est alors bloqué dans la première position de manipulation et il est prêt à être utilisé pour manipuler à distance un objet 15.

Le procédé d'utilisation 200 de l'outil 1 se termine par l'actionnement 209 d'une poignée fixe 17 qui a deux extrémité fixes, un terminal, une touche 12 et/ou un bouton 11 par le crochet 4 lorsque l'outil 1 est dans la première position de manipulation. En référence à la figure 7, la dent 44 du peigne 40 engage par exemple une poignée fixe 17 d'un réfrigérateur 15c pour ouvrir la porte du réfrigérateur 15c. En référence à la figure 9, le bout d'appui 48 du crochet 4 appuie par exemple sur un bouton 11 d'un interrupteur 15b pour commander manuellement l'interrupteur 15b. En référence à la figure 10, le bout d'appui 48 du crochet 4 appuie par exemple sur une touche 12 d'un clavier de téléphone 15d.

Une fois que la manipulation de l'objet 15 est terminée, le procédé comporte l'ouverture du couvercle 6 et le renversement du tube 2 pour que le fond 8 du tube 2 soit orienté vers le sol. Le crochet 4 se déplace alors de la position déployée vers la position rentrée sous l'effet de son poids en étant guidé à l'intérieur du tube 2. Une fois que le crochet 4 est dans la position rentrée, le couvercle 6 est fermé. L'outil est dans sa position de repos et de rangement.

Le procédé d'utilisation de l'outil 1 pour manipuler un objet 15 dans la deuxième position de manipulation est décrit ci-dessous en référence plus spécifiquement à la figure 12.

Le procédé d'utilisation 100 de l'outil 1 dans la deuxième position de manipulation démarre par l'ouverture 101 du couvercle 6 par l'utilisateur avec son doigt D qui est placé sur la zone de contact 60 du couvercle 6 et en faisant pivoter le couvercle 6 depuis sa position de fermeture jusqu'à sa position d'ouverture.

Le procédé d'utilisation 100 de l'outil 1 comporte l'insertion 102 du tube 2 autour d'une poignée 19 ayant une extrémité libre telle qu'une poignée pivotante, l'extrémité libre de la poignée 19 venant notamment en butée contre le crochet 4 à l'intérieur du tube 2. L'outil 1 est dans la deuxième position de manipulation. Le fond 8 est notamment plus proche du sol que le couvercle 6.

Le procédé d'utilisation 100 de l'outil 1 se termine par l'actionnement 103 de la poignée 19 ayant une extrémité libre, en faisant notamment pivoter la poignée 19 au moyen du tube 2 qui est situé autour de la poignée 19. En particulier, le tube 2 et la poignée 19 forment alors conjointement un levier pour ouvrir une porte ou une fenêtre.

En référence à la figure 8, la surface latérale interne S2 du tube 2 entoure la poignée pivotante 19 d'une porte vitrée 15a, pour que le tube 2 fasse pivoter la poignée 19 en agrippant le manche formé par le tube 2 jusqu'à l'ouverture de la porte vitrée 15a.

Une fois que la manipulation de l'objet 15 est terminée, le procédé comporte le retrait 105 du tube 2 de la poignée 19 et la fermeture 107 du couvercle 6. L'outil 1 est alors dans sa position de repos et de rangement.

Le crochet 4 de l'outil 1 de manipulation à distance selon le premier mode de réalisation est raccordé de manière détachable au tube 2. L'outil 1 peut comprendre une pluralité de peignes 40 ou une pluralité de crochets 4 qui sont raccordables de manière interchangeable au tube 2.

La figure 13 représente un deuxième mode de réalisation de l'outil 1 de manipulation à distance qui se distingue de celui du premier mode de réalisation par la structure du tube 2. La surface latérale externe S1 du tube 2 comporte des corrugations 29 qui facilitent la préhension du manche formé par le tube 2 par la main M de l'utilisateur. Le reste de la structure de l'outil 1 de manipulation à distance est globalement identique à celle de l'outil 1 de manipulation à distance selon le premier mode de réalisation.

L'outil de manipulation à distance 1 permet que le déplacement du crochet 4 relativement au tube 2 entre sa position rentrée et sa position déployée s'effectue sous l'effet du poids du crochet 4, en changeant si nécessaire l'orientation de la direction longitudinale X-X du tube 2 relativement au sol. Le déplacement du tube 2 entre sa position rentrée et sa position déployée s'effectue sans contact de l'utilisateur avec le crochet 4 et avec l'intérieur du tube 2, pour éviter une contamination de l'utilisateur ou d'un objet à manipuler par le crochet 4 ou par l'intérieur du tube 2, notamment par la surface latérale interne S2 du tube 2.

L'outil 1 de manipulation à distance limite les risques de contamination, notamment bactériologique, d'un utilisateur par une surface d'un objet 15 à manipuler et d'une surface d'un objet 15 à manipuler par l'utilisateur, au moyen d'un outil 1 de manipulation à distance qui peut être personnel, transportable, sûr et réutilisable.

L'outil 1 de manipulation à distance offre une grande variété d'utilisations, telles que l'actionnement d'une touche 12, d'un bouton 11, d'un terminal, d'une poignée fixe 17 ou d'une poignée pivotante 19, avec un effort physique requis de la part de l'utilisateur qui est limité. Il peut être par exemple utilisé pour ouvrir une porte et/ou une fenêtre, actionner un clavier ou un interrupteur 15b. Il permet d'actionner des poignées de portes qui sont difficiles à ouvrir telles que des portes coupe-feu, des portes particulièrement lourdes ou des portes qui comprennent un ferme porte. Il peut être utilisé par un public empêché tel qu'une personne dans un fauteuil roulant.

Bien entendu, diverses modifications peuvent être apportées par l'homme du métier à l'invention qui vient d'être décrite sans sortir du cadre de l'exposé de l'invention.

L'outil 1 peut avoir une forme différente de celle de l'outil 1 selon le premier mode de réalisation et selon le deuxième mode de réalisation. En particulier, le tube 2 peut être de section polygonale, par exemple hexagonale.

L'outil 1 peut comporter un indicateur visuel pour repérer des zones potentiellement contaminées de l'outil telles que le crochet 4 ou la surface latérale interne S2 des zones non contaminées telles que la surface latérale externe S1 du tube. Cet indicateur visuel peut inclure des couleurs différentes pour les zones potentiellement contaminées et les zones non contaminées.

L'outil 1, en particulier le tube 2 ou le crochet 4, peut être fabriqué dans un matériau anti bactérien.

L'évidement 45 peut servir à engager mécaniquement une clé dans une serrure et à la tourner. En variante ou en plus, le peigne 40 comporte un évidement supplémentaire pour engager la clé dans la serrure et la tourner.

Le bout d'appui 48 de l'outil 1 peut comporter un matériau amortisseur pour appuyer sur un écran tactile tel qu'un tampon.

L'outil 1 peut comporter un organe de sollicitation, notamment élastique tel qu'un ressort de rappel, pour solliciter le crochet 4 vers sa position déployée et/ou vers sa position rétractée.

En variante, le fond 8 est mobile en pivotement relativement au tube 2 entre une position d'ouverture et une position de fermeture. En particulier, l'outil 1 peut engager mécaniquement une poignée pivotante 19 dans la deuxième position de manipulation, en l'insérant par le fond 8 qui est mobile entre la position d'ouverture et la position de fermeture.

En variante, le fond 8 est fixé au tube 2 ou il est monobloc avec le tube 2.

Le couvercle 6 peut être guidé pour coulisser entre sa position d'ouverture et sa position de fermeture.

Le couvercle 6 peut comprend un rebord limitant un contact d'une poignée pivotante 19 avec la surface latérale interne S2 du tube au niveau de la deuxième extrémité longitudinale 20b du tube, lorsque l'outil 1 est dans la deuxième position de manipulation.

La course du couvercle 6 relativement au tube 2 peut être limitée lorsque le couvercle 6 se déplace de la position d'ouverture vers la position de fermeture pour éviter un contact du couvercle 6 avec une poignée 17, 19 qui est susceptible d'être contaminée.

En variante, le couvercle 6 comporte l'ergot de verrouillage 26 et le tube 2 comporte l'agrafe 66 pour engager l'ergot 26.

En variante, la rainure de guidage 53 est réalisée sur la surface latérale interne S2 du tube 2 et le crochet 4 comporte la nervure 22 de guidage.

En variante ou en plus, la nervure de guidage 22 et la rainure de guidage 53 sont inclinés par rapport à l'axe longitudinal X-X du tube.

En variante, le moyen de guidage est configuré pour guider le crochet 4 entre la position rentrée et la position déployée par une translation curviligne, par exemple une translation hélicoïdale. La nervure de guidage 22 et la rainure de guidage 53 ont alors une forme curviligne correspondante, par exemple hélicoïdale.

L'outil 1 peut comporter un limiteur de course du crochet pour limiter la course du crochet vers sa position rentrée, par exemple pour détacher plus facilement le fond 8 du tube 2.

En plus ou en variante, l'outil 1 comprend un organe de blocage du crochet en position rentrée.

En variante encore, la rainure de blocage 55 est réalisée sur le couvercle 6 et le crochet 4 comporte un appendice pour engager mécaniquement la rainure de blocage 55.

En variante encore, le couvercle 6 comporte un appendice pour engager mécaniquement la rainure de blocage 55.

En variante, la poignée pivotante 19 peut être à distance du crochet 4 lorsque l'outil 1 est dans la deuxième position de manipulation pour actionner la poignée pivotante 19, dans l'objectif de limiter une éventuelle contamination entre le crochet 4 et la poignée pivotante 19.

## Revendications

1. Outil (1) de manipulation à distance pour limiter la contamination d'un utilisateur de l'outil (1) ou d'une surface par l'utilisateur de l'outil (1), comprenant :
un tube (2) formant un manche pour l'utilisateur,
un crochet (4) qui est mobile par rapport au tube (2) entre une position rentrée dans laquelle le crochet (4) est à l'intérieur du tube (2) et une position déployée dans laquelle le crochet (4) est situé à l'extérieur du tube (2) et dans laquelle le crochet (4) est configuré pour manipuler un objet dans une première position de manipulation,
le tube (2) étant configuré pour être inséré autour d'une poignée (19) pour que l'utilisateur actionne la poignée au moyen du manche formé par le tube (2), outil (1) **caractérisé :**
- **par le fait qu'**il comporte en sus un moyen de guidage (22, 53) du crochet (4), le moyen de guidage (22, 53) du crochet (4) étant configuré pour guider le déplacement du crochet (4) relativement au tube (2) entre la position rentrée et la position déployée sans contact de l'utilisateur avec le crochet (4) et avec l'intérieur du tube (2); et
- en ce que l'insertion du tube (2) autour de ladite poignée (19) s'effectue dans une deuxième position de manipulation de l'outil (1) dans laquelle le crochet (4) est en position rentrée.

2. Outil (1) de manipulation à distance selon la revendication précédente, dans lequel le moyen de guidage (22, 53) est configuré pour guider le crochet (4) le long du tube (2), de préférence par coulissement, et/ou de préférence en translation rectiligne, notamment sous l'effet du poids du crochet (4) et/ou d'un ressort.

3. Outil (1) de manipulation à distance selon l'une quelconque des revendications précédentes, dans lequel le moyen de guidage (22, 53) comprend une rainure (53) et une nervure (22) engageant la rainure (53) pour guider le crochet (4) relativement au tube (2), la rainure (53) et la nervure (22) s'étendant de préférence parallèlement à un axe longitudinal (X-X) du tube,
une surface latérale interne (S2) du tube (2) comprenant de préférence la nervure (22) et le crochet (4) comprenant de préférence la rainure (53) qui est conçue pour engager mécaniquement la nervure (22).

4. Outil (1) de manipulation à distance selon l'une quelconque des revendications précédentes, comprenant un organe de blocage (6, 55) du crochet qui est configuré pour bloquer le crochet (4) en position déployée,
l'organe de blocage (6, 55) du crochet comprenant de préférence une rainure (55) de blocage du crochet (4) et/ou un couvercle (6) de l'outil,
le couvercle (6) étant très préférablement configuré pour pivoter relativement au tube (2) en engageant mécaniquement le crochet (4) pour bloquer le crochet (4) en position déployée et pour que l'outil (1) soit dans la première position de manipulation.

5. Outil (1) de manipulation à distance selon l'une quelconque des revendications précédentes, comprenant un limiteur de course (24) du crochet qui est configuré pour limiter une course du crochet (4) relativement au tube (2),
le limiteur de course (24) comprenant de préférence un épaulement interne (24) du tube (2) contre lequel le crochet (4) est configuré pour venir en butée.

6. Outil (1) de manipulation à distance selon l'une quelconque des revendications précédentes, comprenant un couvercle (6) et un fond (8) pour le tube (2), le couvercle (6) et/ou le fond (8) étant mobile relativement au tube (2) entre une position d'ouverture du tube et une position de fermeture du tube,
le fond (8) comprenant de préférence un œillet (82) pour le passage d'un lacet de portage de l'outil (1) ou d'un câble déroulant.

7. Outil (1) de manipulation à distance selon la revendication précédente, comprenant un organe de verrouillage (26, 66) du couvercle qui est configuré pour verrouiller le couvercle (6) dans la position de fermeture du tube,
l'organe de verrouillage (26, 66) comprenant de préférence un ergot (26) et une agrafe (66) engageant l'ergot (26), le couvercle (6) comprenant très préférentiellement l'agrafe (66) et l'ergot (26) étant très préférentiellement rigidement solidaire du tube (2), en étant notamment fixé au tube (2).

8. Outil (1) de manipulation à distance selon l'une quelconque des revendications 6 et 7, dans lequel le couvercle (6) comprend une zone de contact (60) pour un doigt de l'utilisateur pour qu'il déplace le couvercle (6) entre la position d'ouverture et la position de fermeture, notamment en faisant pivoter le couvercle (6),
la zone de contact (60) étant de préférence délimitée par un rebord (62) incurvé qui est destiné à épouser un contour du doigt de l'utilisateur sur la zone de contact (60) lors du déplacement du couvercle (6) entre sa position d'ouverture et sa position de fermeture.

9. Outil (1) de manipulation à distance selon l'une quelconque des revendications précédentes, dans lequel l'outil (1) est configuré pour actionner dans la première position de manipulation une poignée fixe (17) qui a deux extrémités fixes, un terminal, une touche (12) et/ou un bouton (11), et/ou
dans lequel l'outil (1) est configuré pour actionner dans la deuxième position de manipulation une poignée (19) ayant une extrémité libre telle qu'une poignée pivotante, l'extrémité de la poignée (19) étant de préférence en butée contre le crochet (4) à l'intérieur du tube (2).

10. Outil (1) de manipulation à distance selon l'une quelconque des revendications précédentes, dans lequel le crochet (4) comprend un peigne (40) et une embase (5) qui est configurée pour centrer le peigne (40) relativement au tube (2),
une direction longitudinale (X1-X1) du peigne étant de préférence perpendiculaire à l'embase (5), et/ou
le peigne (40) comprenant une dent qui s'étend au moins partiellement radialement depuis une tige du peigne (40), et/ou
le crochet (4) comprenant de préférence un bout d'appui (48) qui est situé à une extrémité longitudinale libre du crochet qui est opposée à l'embase (5), pour appuyer sur un terminal, une touche (12) et/ou un bouton (11), et/ou
le crochet (4) comprenant de préférence un évidement (45) pour engager mécaniquement un loquet et tourner le loquet et/ou pour engager mécaniquement une clé dans une serrure et tourner la clé.

11. Outil (1) de manipulation à distance selon l'une quelconque des revendications précédentes, comprenant une pluralité de peignes (40) ou de crochets (4) qui peuvent être raccordés de manière interchangeables au tube (2).

12. Procédé d'utilisation d'un outil (1) de manipulation à distance selon l'une quelconques des revendications précédentes dépendant de la revendication 6 dans la deuxième position de manipulation, comprenant :
de préférence l'ouverture (101, 201) du couvercle (6) par l'utilisateur avec son doigt en déplaçant le couvercle (6) de sa position de fermeture à sa position d'ouverture, notamment en faisant pivoter le couvercle (6),
l'insertion (102) du tube (2) autour d'une poignée (19) ayant une extrémité libre telle qu'une poignée pivotante, l'extrémité libre de la poignée (19) étant de préférence en butée contre le crochet (4) à l'intérieur du tube (2),
l'actionnement (103) de la poignée (19) ayant une extrémité libre, en faisant notamment pivoter la poignée (19) au moyen du tube (2) qui est situé autour de la poignée, le tube (2) et la poignée (19) formant conjointement très préférablement un levier pour ouvrir une porte ou une fenêtre.

13. Procédé d'utilisation d'un outil (1) de manipulation à distance selon l'une quelconques des revendications précédentes dépendant de la revendication 6 dans la première position de manipulation, comprenant :
de préférence l'ouverture (101, 201) du couvercle (6) par l'utilisateur avec son doigt en faisant pivoter le couvercle (6) de sa position de fermeture à sa position d'ouverture,
le renversement (203) du tube (2) avec le couvercle (6) orienté vers le sol et le couvercle (6) dans la position d'ouverture pour guider (205) le crochet (4) vers la position déployée sous l'effet du poids du crochet (4),
de préférence le blocage (207) du crochet (4) en position déployée, en faisant pivoter le couvercle (6) pour qu'il engage mécaniquement le crochet (4) de manière à ce que l'outil (1) soit bloqué dans la première position de manipulation,
l'actionnement (209) d'une poignée fixe (17) qui a deux extrémités fixes, un terminal, une touche (12) et/ou un bouton (11) par le crochet (4) lorsque l'outil (1) est dans la première position de manipulation.

## Patentansprüche

1. Fernbedienungswerkzeug (1) zur Beschränkung der Kontamination eines Nutzers des Werkzeugs (1) oder einer Oberfläche durch den Nutzer des Werkzeugs (1), umfassend:
ein Rohr (2), das einen Schaft für den Nutzer bildet,
einen Haken (4), der in Bezug auf das Rohr (2) zwischen einer eingezogenen Position, in der der Haken (4) im Inneren des Rohres (2) liegt, und einer ausgefahrenen Position, in der sich der Haken (4) außerhalb des Rohres (2) befindet, beweglich ist, und in der der Haken (4) konfiguriert ist, um einen Gegenstand in einer ersten Handhabungsposition handzuhaben,
wobei das Rohr (2) konfiguriert ist, um um einen Griff (19) herum eingeführt zu werden, damit der Nutzer den Griff anhand des Schaftes, der durch das Rohr (2) gebildet wird, betätigt, wobei das Werkzeug (1) **dadurch gekennzeichnet ist:**
- **dass** es noch dazu ein Führungsmittel (22, 53) des Hakens (4) beinhaltet, wobei das Führungsmittel (22, 53) des Hakens (4) konfiguriert ist, um die Bewegung des Hakens (4) in Bezug auf das Rohr (2) zwischen der eingezogenen Position und der ausgefahrenen Position ohne Kontakt des Nutzers mit dem Haken (4) und mit dem Inneren des Rohres (2) zu führen; und
- dadurch, dass das Einführen des Rohres (2) um den Griff (19) herum in einer zweiten Handhabungsposition des Werkzeugs (1) erfolgt, in der der Haken (4) in der eingezogenen Position ist.

2. Fernbedienungswerkzeug (1) nach dem vorstehenden Anspruch, wobei das Führungsmittel (22, 53) konfiguriert ist, um den Haken (4) entlang des Rohres (2), vorzugsweise durch Gleiten, und/oder vorzugsweise im geradlinigen Vorschub, insbesondere unter der Wirkung des Gewichts des Hakens (4) und/oder einer Feder zu führen.

3. Fernbedienungswerkzeug (1) nach einem der vorstehenden Ansprüche, wobei das Führungsmittel (22, 53) eine Rille (53) und eine Rippe (22) umfasst, die in die Rille (53) eingreift, um den Haken (4) in Bezug auf das Rohr (2) zu führen, wobei sich die Rille (53) und die Rippe (22) vorzugsweise parallel zu einer Längsachse (X-X) des Rohres erstrecken,
wobei eine innere Seitenfläche (S2) des Rohres (2) vorzugsweise die Rippe (22) umfasst, und der Haken (4) vorzugsweise die Rille (53) umfasst, die gestaltet ist, um mechanisch in die Rippe (22) einzugreifen.

4. Fernbedienungswerkzeug (1) nach einem der vorstehenden Ansprüche, welches ein Sperrorgan (6, 55) des Hakens umfasst, das konfiguriert ist, um den Haken (4) in der ausgefahrenen Position zu sperren,
wobei das Sperrorgan (6, 55) des Hakens vorzugsweise eine Rille (55) zum Sperren des Hakens (4) und/oder einen Deckel (6) für das Werkzeug umfasst,
wobei der Deckel (6) besonders bevorzugt konfiguriert ist, um in Bezug auf das Rohr (2) durch mechanisches Eingreifen in den Haken (4) zu schwenken, um den Haken (4) in der ausgefahrenen Position zu sperren, und damit das Werkzeug (1) in der ersten Handhabungsposition liegt.

5. Fernbedienungswerkzeug (1) nach einem der vorstehenden Ansprüche, welches einen Wegbegrenzer (24) für den Haken umfasst, der konfiguriert ist, um einen Weg des Hakens (4) in Bezug auf das Rohr (2) zu begrenzen,
wobei der Wegbegrenzer (24) vorzugsweise einen inneren Ansatz (24) des Rohres (2) umfasst, an den der Haken (4) konfiguriert ist, anzuschlagen.

6. Fernbedienungswerkzeug (1) nach einem der vorstehenden Ansprüche, welches einen Deckel (6) und einen Boden (8) für das Rohr (2) umfasst, wobei der Deckel (6) und/oder der Boden (8) in Bezug auf das Rohr (2) zwischen einer Öffnungsposition des Rohres und einer Schließposition des Rohres beweglich sind/ist,
wobei der Boden (8) vorzugsweise eine Öse (82) zum Durchführen eines Tragebandes des Werkzeugs (1) oder eines Abrollkabels umfasst.

7. Fernbedienungswerkzeug (1) nach dem vorstehenden Anspruch, welches ein Verriegelungsorgan (26, 66) für den Deckel umfasst, das konfiguriert ist, um den Deckel (6) in der Schließposition des Rohres zu verriegeln,
wobei das Verriegelungsorgan (26, 66) vorzugsweise einen Zapfen (26) und eine Schelle (66) umfasst, die in den Zapfen (26) eingreift, wobei der Deckel (6) besonders bevorzugt die Schelle (66) umfasst, und der Zapfen (26) besonders bevorzugt starr mit dem Rohr (2) verbunden ist, und insbesondere am Rohr (2) fixiert ist.

8. Fernbedienungswerkzeug (1) nach einem der Ansprüche 6 und 7, wobei der Deckel (6) einen Kontaktbereich (60) für einen Finger des Nutzers umfasst, damit er den Deckel (6) zwischen der Öffnungsposition und der Schließposition, insbesondere durch Schwenken lassen des Deckels (6), bewegt,
wobei der Kontaktbereich (60) vorzugsweise durch einen gekrümmten Rand (62) begrenzt ist, der dazu bestimmt ist, sich beim Bewegen des Deckels (6) zwischen seiner Öffnungsposition und seiner Schließposition an eine Kontur des Fingers des Nutzers in dem Kontaktbereich (60) anzulegen.

9. Fernbedienungswerkzeug (1) nach einem der vorstehenden Ansprüche, wobei das Werkzeug (1) konfiguriert ist, um in der ersten Handhabungsposition einen festen Griff (17), der zwei befestigte Enden aufweist, ein Terminal, eine Taste (12) und/oder einen Knopf (11) zu betätigen, und/oder
wobei das Werkzeug (1) konfiguriert ist, um in der zweiten Handhabungsposition einen Griff (19), der wie ein schwenkbarer Griff ein freies Ende aufweist, zu betätigen, wobei das Ende des Griffes (19) vorzugsweise auf Anschlag am Haken (4) im Inneren des Rohres (2) ist.

10. Fernbedienungswerkzeug (1) nach einem der vorstehenden Ansprüche, wobei der Haken (4) einen Kamm (40) und einen Sockel (5) umfasst, der konfiguriert ist, um den Kamm (40) in Bezug auf das Rohr (2) zu zentrieren,
wobei eine Längsrichtung (X1-X1) des Kammes vorzugsweise senkrecht zum Sockel (5) steht, und/oder
der Kamm (40) einen Zahn umfasst, der sich mindestens teilweise radial aus einem Stab des Kammes (40) erstreckt, und/oder
der Haken (4) vorzugsweise ein Auflagestück (48) umfasst, das sich an einem freien Stirnende des Hakens, das gegenüber dem Sockel (5) liegt, befindet, um sich an ein Terminal, eine Taste (12) und/oder einen Knopf (11) anzulegen, und/oder
der Haken (4) vorzugsweise eine Aussparung (45) umfasst, um mechanisch in einen Riegel einzugreifen und den Riegel zu drehen und/oder um mechanisch in einen Schlüssel einzugreifen und den Schlüssel zu drehen.

11. Fernbedienungswerkzeug (1) nach einem der vorstehenden Ansprüche, welches eine Vielzahl von Kämmen (40) oder Haken (4) umfasst, die austauschbar an das Rohr (2) angeschlossen werden können.

12. Verfahren zur Verwendung eines Fernbedienungswerkzeugs (1) nach einem der vorstehenden Ansprüche, in der zweiten Handhabungsposition von Anspruch 6 abhängig, Folgendes umfassend:
vorzugsweise das Öffnen (101, 201) des Deckels (6) durch den Nutzer mit seinem Finger durch Bewegen des Deckels (6) aus seiner Schließposition in seine Öffnungsposition, insbesondere durch Schwenken lassen des Deckels (6),
das Einführen (102) des Rohres (2) um einen Griff (19), der wie ein Schwenkgriff ein freies Ende aufweist, wobei das freie Ende des Griffes (19) vorzugsweise auf Anschlag am Haken (4) im Inneren des Rohres (2) liegt,
das Betätigen (103) des Griffes (19), der ein freies Ende aufweist, indem man insbesondere den Griff (19) anhand des Rohres (2), das sich um den Griff herum befindet, schwenken lässt, wobei das Rohr (2) und der Griff (19) gemeinsam besonders bevorzugt einen Hebel bilden, um eine Tür oder ein Fenster zu öffnen.

13. Verfahren zur Verwendung eines Fernbedienungswerkzeugs (1) nach einem der vorstehenden Ansprüche, in der ersten Handhabungsposition von Anspruch 6 abhängig, Folgendes umfassend:
vorzugsweise das Öffnen (101, 201) des Deckels (6) durch den Nutzer mit seinem Finger durch Schwenken lassen des Deckels (6) aus seiner Schließposition in seine Öffnungsposition,
das Umkehren (203) des Rohres (2) mit dem zum Boden ausgerichteten Deckel (6) und dem Deckel (6) in der Öffnungsposition zum Führen (205) des Hakens (4) in die ausgefahrene Position unter der Wirkung des Gewichts des Hakens (4),
vorzugsweise das Sperren (207) des Hakens (4) in der ausgefahrenen Position, indem man den Deckel (6) schwenken lässt, damit er mechanisch in den Haken (4) eingreift, sodass das Werkzeug (1) in der ersten Handhabungsposition gesperrt wird,
das Betätigen (209) eines festen Griffes (17), der zwei befestigte Enden aufweist, eines Terminals, einer Taste (12) und/oder eines Knopfes (11) durch den Haken (4), wenn das Werkzeug (1) in der ersten Handhabungsposition ist.

## Claims

1. A remote handling tool (1) to limit contamination of a user of the tool (1) or of a surface by the user of the tool (1), comprising:
a tube (2) forming a handle for the user,
a hook (4) which is movable respect to the tube (2) between a retracted position in which the hook (4) is inside the tube (2) and an extended position in which the hook (4) is located outside the tube (2) and in which the hook (4) is configured to handle an object in a first handling position,
the tube (2) being configured to be inserted about a grip (19) for the user to actuate the grip by means of the handle formed by the tube (2), which tool (1) is **characterised:**
- **in that** it further includes a guide means (22, 53) for the hook (4), the guide means (22, 53) for the hook (4) being configured to guide movement of the hook (4) relative to the tube (2) between the retracted position and the extended position without contact of the user with the hook (4) and with the inside of the tube (2); and
- **in that** the insertion of the tube (2) about said grip (19) is performed in a second handling position of the tool (1) in which the hook (4) is in the retracted position.

2. The remote handling tool (1) according to the preceding claim, wherein the guide means (22, 53) is configured to guide the hook (4) along the tube (2), preferably by sliding, and/or preferably in rectilinear translation, especially under the effect of the weight of the hook (4) and/or of a spring.

3. The remote handling tool (1) according to any of the preceding claims, wherein the guide means (22, 53) comprises a groove (53) and a rib (22) engaging the groove (53) to guide the hook (4) relative to the tube (2), the groove (53) and the rib (22) preferably extending in parallel to a longitudinal axis (X-X) of the tube,
an inner side surface (S2) of the tube (2) preferably comprising the rib (22) and the hook (4) preferably comprising the groove (53) which is designed to mechanically engage the rib (22).

4. The remote handling tool (1) according to any of the preceding claims, comprising a blocking member (6, 55) for the hook which is configured to block the hook (4) in the extended position,
the blocking member (6, 55) for the hook preferably comprising a groove (55) for blocking the hook (4) and/or a lid (6) of the tool,
the lid (6) being highly preferably configured to pivot relative to the tube (2) by mechanically engaging the hook (4) to block the hook (4) in the extended position and for the tool (1) to be in the first handling position.

5. The remote handling tool (1) according to any of the preceding claims, comprising a travel limiter (24) for the hook which is configured to limit travel of the hook (4) relative to the tube (2),
the travel limiter (24) preferably comprising an inner shoulder (24) for the tube (2) against which the hook (4) is configured to abut.

6. The remote handling tool (1) according to any of the preceding claims, comprising a lid (6) and a bottom (8) for the tube (2), the lid (6) and/or the bottom (8) being movable relative to the tube (2) between a tube opening position and a tube closing position,
the bottom (8) preferably comprising an eyelet (82) for passing a lace for carrying the tool (1) and/or an unwinding cable.

7. The remote handling tool (1) according to the preceding claim, comprising a locking member (26, 66) for the lid which is configured to lock the lid (6) in the tube closing position,
the locking member (26, 66) preferably comprising a lug (26) and a clip (66) engaging the lug (26), the lid (6) highly preferably comprising the clip (66) and the lug (26) being highly preferably rigidly integral with the tube (2), especially by being attached to the tube (2).

8. The remote handling tool (1) according to any of claims 6 and 7, wherein the lid (6) comprises a contact zone (60) for the user's finger to move the lid (6) between the opening position and the closing position, especially by pivoting a lid (6),
the contact zone (60) being preferably delimited by a curved rim (62) which is intended to fit snugly a contour of the user's finger on the contact zone (60) when moving the lid (6) between its opening position and its closing position.

9. The remote handling tool (1) according to any of the preceding claims, wherein the tool (1) is configured to actuate, in the first handling position, a fixed grip (17) which has two fixed ends, a terminal, a button (12) and/or a knob (11), and/or
wherein the tool (1) is configured to actuate, in the second handling position, a grip (19) having a free end such as a pivoting grip, the end of the grip (19) preferably abutting against a hook (4) inside the tube (2).

10. The remote handling tool (1) according to any of the preceding claims, wherein the hook (4) comprises a comb (40) and a base (5) which is configured to centre a comb (40) relative to the tube (2),
a longitudinal direction (X1-X1) of the comb being preferably perpendicular to the base (5), and/or
the comb (40) comprising a tooth which extends at least partially radially from a shaft of the comb (40), and/or
the hook (4) preferably comprising a bearing tip (48) which is located at a free longitudinal end of the hook which is opposite to the base (5), to bear on a terminal, a button (12) and/or a knob (11), and/or
the hook (4) preferably comprising a recess (45) to mechanically engage a latch and turn the latch and/or to mechanically engage a key in a lock and turn the key.

11. The remote handling tool (1) according to any of the preceding claims, comprising a plurality of combs (40) or hooks (4) which can be interchangeably connected to the tube (2).

12. A method for using a remote handling tool (1) according to any of the preceding claims depending on claim 6 in the second handling position, comprising:
preferably the user opening (101, 201) the lid (6) with his/her finger by moving the lid (6) from its closing position to its opening position, especially by pivoting the lid (6),
inserting (102) the tube (2) about the grip (19) having a free end such as a pivoting grip, the free end of the grip (19) preferably abutting against the hook (4) inside the tube (2),
actuating (103) the grip (19) having a free end, especially by pivoting the grip (19) by means of the tube (2) which is located about the grip, the tube (2) and the grip (19) highly preferably forming together a lever to open a door or a window.

13. A method for using a remote handling tool (1) according to any of the preceding claims dependent on claim 6 in the first handling position, comprising:
preferably the user opening (101, 201) the lid (6) with his/her finger by pivoting the lid (6) from its closing position to its opening position,
turning over (203) the tube (2) with the lid (6) oriented to the ground and the lid (6) in the opening position to guide (205) the hook (4) to the extended position under the effect of the weight of the hook (4),
preferably blocking (207) the hook (4) in the extended position, by pivoting the lid (6) so that its mechanically engages the hook (4) in such a way that the tool (1) is blocked in the first handling position,
the hook (4) actuating (209) a fixed grip (17) which has two fixed ends, a terminal, a button (12) and/or a knob (11) when the tool (1) is in the first handling position.
